# EUROPÄISCHE PATENTSCHRIFT

(11) **EP 2 836 722 B1**
(45) Veröffentlichungstag und Bekanntmachung des Hinweises auf die Patenterteilung: **03.11.2021**
(21) Anmeldenummer: 13708741.7
(22) Anmeldetag: 28.02.2013
(51) Int. Cl.: F04C 29/12, F04C 29/02, F04C 18/344

(54) **VAKUUM-DREHSCHIEBERPUMPE**
VACUUM-TYPE ROTARY SLIDE PUMP
POMPE À VIDE À PALETTES ROTATIVES

(30) Priorität: 22.03.2012 DE 202012002882 U
(43) Veröffentlichungstag der Anmeldung: 18.02.2015
(73) Patentinhaber: Leybold GmbH, 50968 Köln (DE)
(72) Erfinder: FURRER, Laurent, 38840 Saint-Lattier (FR); AUBERT, Jean-Francois, 07130 Soyons (FR); JEZIOROWSKI, Frederic, 07130 Soyons (FR); BREGIER, Laurent, 26120 Malissard (FR); FIGONI, Eric, 26600 Erôme (FR)
(74) Vertreter: dompatent von Kreisler Selting Werner - Partnerschaft von Patent- und Rechtsanwälten mbB
(86) Internationale Anmeldenummer: PCT/EP2013/054004
(87) Internationale Veröffentlichungsnummer: WO 2013/139570

(56) Entgegenhaltungen:
- EP-A1- 1 899 608
- EP-A2- 1 953 389
- WO-A1-2007/003215
- WO-A1-2009/018906
- DE-A1-102010 044 898
- GB-A- 1 336 873
- US-A- 3 326 456
- None

## Beschreibung

Die Erfindung betrifft eine Vakuum-Drehschieberpumpe.

Vakuum-Drehschieberpumpen weisen einen in einem Gehäuse angeordneten Schöpfraum auf. Innerhalb des Gehäuses ist ein Rotor exzentrisch angeordnet. Mit dem Rotor sind üblicherweise in Schieberschlitzen zwei oder mehr Schieber verbunden. Durch die Fliehkraft werden die Schieber während einer Drehung des Rotors gegen eine Innenwand des Schöpfraums gedrückt. Zur Erzeugung eines Vakuums ist eine Ansaugöffnung der Vakuum-Drehschieberpumpe mit dem zu vakuumierenden Raum verbunden. Auf Grund der Exzentrizität des Rotors und der sich verändernden Größe der zwischen den Schiebern ausgebildeten Kammern wird das Medium durch einen oder mehrere Ausstoßkanäle gefördert. Zur Schmierung und um eine gute Abdichtung der Schieber an der Innenwand des Schöpfraums zu gewährleisten, ist stets eine gewisse Menge an Öl zur Ausbildung eines Ölfilms im Schöpfraum vorhanden. Da das ausgestoßene Medium somit mit Öl vermischt ist, verläuft der mindestens eine Ausstoßkanal üblicherweise vom Schöpfraum in eine Ölkammer.

Wird die Vakuum-Drehschieberpumpe beispielsweise durch einen Ausfall plötzlich angehalten, hat dies zur Folge, dass der Schöpfraum über die Schmiermittelzufuhr mit Öl voll läuft. Dies führt zu einem erhöhten Drehmoment sowie zu einer erhöhten Geräuschentwicklung beim nächsten Starten der Pumpe. Ferner können auf Grund des erhöhten Drehmoments die Schieber beschädigt werden. Desweiteren besteht das Risiko, dass Öl in den zu vakuumierenden Raum eintritt und dort zu Beschädigungen führt. Es ist daher erforderlich, dass der Schöpfraum der Vakuum-Drehschieberpumpe nach dem Anhalten auf Atmosphärendruck gebracht wird, um ein Einströmen des Schmiermittels zu vermeiden.

Hierzu ist es aus US 3,301,474 bekannt, eine mit einer Ventilvorrichtung versehene Bohrung vorzusehen, die mit dem Schöpfraum verbunden ist. Dies ist relativ aufwändig, da eine gesondert anzusteuernde Ventilvorrichtung, die hohen Dichtigkeitsanforderungen genügen muss, vorgesehen werden muss.

Ferner ist aus EP 1 899 608 B1 eine Vakuum-Drehschieberpumpe bekannt, bei der ein Ausgleichskanal mit dem Ausstoßkanal verbunden ist. An dem Ausgleichskanal liegt im Wesentlichen Atmosphärendruck an. Der Ausgleichskanal ist in einem Flansch des Pumpengehäuses angeordnet und von einem Ventilplättchen der Ventileinrichtung abgedeckt. Durch diese Lösung der Anmelderin kann ein Volllaufen des Schöpfraums beim Ausfall oder Abschalten der Vakuum-Drehschieberpumpe vermieden werden. Beim Ausfall bzw. Abschalten der Vakuum-Drehschieberpumpe wird durch den Ausgleichskanal Luft in den Schöpfraum eingesaugt, sodass nach kurzer Zeit in dem Schöpfraum bzw. dem mit dem Ausstoßkanal verbundenen Teil des Schöpfraums Atmosphärendruck herrscht.

Aufgabe der Erfindung ist es zu dem Vorsehen einer abgedeckten Nut in dem Flansch, eine alternative Lösung zu entwickeln, die ggf. kostengünstiger und/oder bei vorhandenen Pumpen nachrüstbar ist.

Die Lösung der Aufgabe erfolgt erfindungsgemäß durch die Merkmale des Anspruchs 1.

Bei der erfindungsgemäßen Vakuum-Drehschieberpumpe ist der Schöpfraum mit einer Ölkammer über einen Ausstoßkanal verbunden, wobei zwischen der Ölkammer und dem Ausstoßkanal eine Ventileinrichtung angeordnet ist. Die Ventileinrichtung dient dazu, ein Zurückströmen von Medium, d. h. üblicherweise einem Gemisch aus Öl und Luft, aus der Ölkammer in den Schöpfraum zu verhindern. Ferner ist mindestens ein Ausgleichskanal vorgesehen, der den Ausstoßkanal mit einem Bereich verbindet, in dem im Wesentlichen Atmosphärendruck herrscht. Vorzugsweise ist der Ausgleichskanal mit einem Luftraum der Ölkammer verbunden, wobei es sich bei dem Luftraum der Ölkammer um den Bereich der Ölkammer handelt, der oberhalb des Ölbades liegt und in dem im Wesentlichen ggf. mit Öl angereicherte Luft vorhanden ist.

Durch das Vorsehen eines derartigen Ausgleichkanals in Verbindung mit einer zwischen der Ölkammer und dem Ausstoßkanal angeordneten Ventileinrichtung erfolgt im Betrieb ein Herausdrücken des Mediums aus dem Schöpfraum in den Ausstoßkanal, wobei das Medium, bei dem es sich üblicherweise um ein Gemisch aus Gas wie Luft und Öl handelt, durch die Ventileinrichtung in die Ölkammer gelangt. Ein Teil des in dem Medium vorhandenen Öls wird in den Ausgleichskanal gedrückt bzw. von diesem angesaugt und dichtet diesen somit ab. Es ist hierdurch sichergestellt, dass während des Betriebs über den Ausgleichskanal keine frische Luft angesaugt wird, bzw. Luft mit Umgebungsdruck in den Ausstoßkanal gelangt. Erfolgt ein Ausfall der Vakuum-Drehschieberpumpe oder auch ein bewusstes Anhalten der Vakuum-Drehschieberpumpe, so wird durch den Ausgleichskanal auf Grund des in dem Schöpfraum herrschenden geringeren Drucks das Öl aus der Kapillare gedrückt wird und Luft angesaugt. Dies führt zu einem schnellen Druckausgleich in dem Schöpfraum, so dass der Schöpfraum schnell auf Atmosphärendruck gebracht wird. Dies hat zur Folge, dass der Schöpfraum nicht über die Schmiermittelversorgung mit Öl voll läuft. Hierdurch sind die Nachteile eines erhöhten Drehmoments beim nächsten Start und ein hierdurch ggf. hervorgerufenes Beschädigen der Schieber vermieden. Auch ein Öl- oder Schmiermitteleintritt in den zu vakuumierenden Raum ist hierdurch vermieden. Die Zeitspanne zum Ausgleich des Drucks in dem Schöpfraum ist sehr gering.

Erfindungsgemäß ist der Ausgleichskanal in die Ventileinrichtung integriert. Hierdurch ist es beispielsweise möglich die Ventileinrichtung unabhängig von dem Gehäuse, insbesondere einer in dem Gehäuse vorgesehene Nut herzustellen. Dies hat den Vorteil, dass eine erfindungsgemäße ausgestaltete den Ausgleichskanal aufweisende Ventileinrichtung für unterschiedlich ausgestaltete Drehschieberpumpen verwendet werden kann. Desweiteren ist es möglich, bestehende Drehschieberpumpen durch einfaches Austauschen der Ventileinrichtung nachzurüsten.

Erfindungsgemäß weist die Ventileinrichtung ein den Ausstoßkanal verschließendes Ventilplättchen auf, das mit einem Federelement zusammenwirkt. Durch das Federelement wird auf das Ventilplättchen eine Verschlusskraft ausgeübt. Das Federelement ist vorzugsweise ebenfalls plattenförmig ausgebildet und weist ein zum Erzeugen der Federkraft elastisches Material auf.

Da der mindestens eine Ausgleichskanal erfindungsgemäß in die Ventileinrichtung integriert ist, weist das Ventilplättchen eine mit dem Ausstoßkanal verbundene Verbindungsöffnung auf. Die Verbindungsöffnung mündet in den Ausgleichskanal. Die Querschnittsfläche der Verbindungsöffnung sowie vorzugsweise auch des Ausgleichskanals ist vorzugsweise in Abhängigkeit der Viskosität des Schmiermittels derart gewählt, dass der mindestens eine Ausgleichskanal einen Kapillarkanal ausbildet, in dem während des Betriebs Öl eingesaugt wird. Hierdurch erfolgt während des Betriebs ein Verschließen des Ausgleichskanals.

Ein weiteres Problem von Vakuum-Drehschieberpumpen besteht darin, dass bei Rotationsgeschwindigkeiten des Rotors im Grenzbereich eine erhöhte Geräuschentwicklung festzustellen ist. Zur Reduzierung der Geräuschentwicklung weist das Gehäuse im Kompressionsbereich eine kleine Öffnung auf, durch die Luft einströmen kann. Hierdurch entsteht eine Öl-Emulsion, durch die die Geräuschentwicklung verringert werden kann. Da die Luftzufuhr sehr ungenau ist und somit auch der Grad der Emulsion des Öls ungenau ist, kann die Geräuschentwicklung nur geringfügig reduziert werden.

Ein kontrolliertes und definiertes Emulgieren des Öls wird durch das Vorsehen des Ausgleichskanals ebenfalls erreicht. Wie beschrieben, wird der Ausgleichskanal zumindest teilweise mit Öl gefüllt, während des Medium aus einem Bereich des Schöpfraums zwischen zwei benachbarten Schiebern in den Ausstoßkanal gefördert wird. Passiert der nachlaufende Schieber nun hieran anschließend die mit dem Schöpfraum verbundene Öffnung des Ausstoßkanals, wird der in dem Ausgleichskanal gespeicherte Ölvorrat in diesen Raum gefördert. Hierbei wird eine geringe Menge Luft aus dem Ausgleichskanal mitgesogen, die zur Emulsion des Öls führt. Insbesondere durch die Anzahl und die Formgestaltung der Ausgleichskanäle kann in Abhängigkeit des verwendeten Schmiermittels ein gutes Emulgieren des Schmiermittels gewährleistet werden. Das erfindungsgemäße Vorsehen mindestens eines Ausgleichskanals führt somit auch zu einer Geräuschreduzierung in Drehzahl-Grenzbereichen der Vakuum-Drehschieberpumpe.

Auf Grund der geringen Querschnittfläche des mindestens einen Ausgleichkanals ist gewährleistet, dass nur eine geringe Menge Luft in die Pumpe gelangt. Insbesondere kann durch die Anzahl und durch die Querschnittsfläche sowie die Formgestaltung des mindestens einen Ausgleichskanals die in dem bzw. den Ausgleichskanälen zwischengespeicherte Ölmenge sowie die angesaugte Luftmenge bestimmt werden.

Bei einer besonders bevorzugten Weiterbildung der Erfindung ist zwischen dem Ventilplättchen und dem Federelement der Ventileinrichtung ein Zwischenelement vorgesehen. Durch das Zwischenelement wird der mindestens eine Ausgleichskanal ausgebildet. Vorzugsweise begrenzt das Zwischenelement den Ausgleichskanal seitlich und unten, sodass in einem oberen Bereich des Zwischenelements eine Ausgleichskanal-Öffnung ausgebildet ist. Die Ausgleichskanal-Öffnung ist mit der Ölkammer verbunden, wobei die Verbindung in dem Bereich der Ölkammer erfolgt, in dem Gas bzw. Luft ist. Der untere Bereich ist somit der dem oberen Bereich gegenüberliegende Bereich, wobei der untere Bereich vorzugsweise in dem Ölbad der Ölkammer angeordnet ist.

Ferner ist es bevorzugt, dass der Ausgleichskanal durch das Ventilplättchen und das Federelement begrenzt ist. Hierdurch ist ein vielseitig verschlossener Kanal ausgebildet, der im oberen Bereich eine Ausgleichskanalöffnung aufweist und im unteren Bereich verschlossen ist.

Vorzugsweise ist das Zwischenelement derart ausgebildet, dass es die Verbindungsöffnung teilweise umgibt. Vorzugsweise ist das Zwischenelement U-förmig ausgebildet. Beim Vorsehen mehrerer Ausgleichskanäle können auch mehrere einzelne Zwischenelemente oder ein gemeinsames Zwischenelement vorgesehen sein. Hierbei sind die einzelnen Zwischenelemente vorzugsweise U-förmig ausgebildet oder bei einem gemeinsamen Zwischenelement weisen die Zwischenelemente entsprechende die Ausgleichskanäle ausbildende Schlitze oder Öffnungen auf. Das mindestens eine Zwischenelement kann mit dem Ventilplättchen und/oder dem Federelement oder einem zwischen dem Federelement und dem Zwischenelement angeordneten Zwischenteil verbunden sein. Dies kann bspw. durch Verkleben oder Verschweißen erfolgen. Ebenso ist es möglich, dass das Zwischenelement mit dem Ventilplättchen und/oder dem Federelement einstückig ausgebildet ist. Insbesondere kann eine einstückige Ausbildung mit dem aus einem elastischen Kunststoff hergestellten Federelement erfolgen. Vorzugsweise ist das Zwischenelement ebenfalls aus elastischem Material, um eine gute Abdichtung gewährleisten zu können. Insbesondere ist das mindestens eine Zwischenelement aus elastomerem Kunststoff hergestellt. Hierbei kann es sich um ein gesondertes ein oder mehr Ausgleichskanäle ausbildendes Zwischenelement handeln.

Bei einer weiteren bevorzugten alternativen Ausführungsform ist der mindestens eine Ausgleichskanal in dem Ventilplättchen vorgesehen. Hierbei kann in dem Ventilplättchen bspw. ein Schlitz oder eine Nut vorgesehen sein. Der hierdurch gebildete mindestens eine Ausgleichskanal ist wiederum nach oben offen und weist eine entsprechende Ausgleichskanal-Öffnung, die insbesondere in der Ölkammer in einen Bereich mündet, in dem Gas bzw. Luft vorhanden ist. Zur Ausbildung des Ausgleichskanals könnte in dem Ventilplättchen auch eine Bohrung vorgesehen sein, wobei aus fertigungstechnischen Gründen das Vorsehen eines Schlitzes oder einer Nut bevorzugt ist. Sofern eine Nut vorgesehen ist, ist diese in eine Richtung offen. Diese Öffnung der Nut kann durch eine Gehäusewand, wie einen Flansch des Gehäuses, verschlossen. Ebenso ist es möglich, dass die Öffnung der Nut in die andere Richtung weist und sodann durch das Federelement oder ein Zwischenteil verschlossen ist. Beim Vorsehen eines Schlitzes in den Ventilplättchen ist diese in beide Richtungen offen und ist sodann auf einer Seite durch die Gehäusewand und auf der anderen Seite durch das Federelement bzw. das Zwischenteil verschlossen.

Wenngleich die vorstehende Erfindung im Wesentlichen anhand eines Ausstoßkanals, der mit einem Ausgleichskanal verbunden ist, beschrieben ist, ist es auch möglich, dass der Schöpfraum über mehrere vorzugsweise parallel zueinander verlaufende Ausstoßkanäle mit der Ölkammer verbunden ist. Die mehreren Ausstoßkanäle können hierbei entweder mit gesonderten Ventileinrichtungen verschlossen sein, wobei es bevorzugt ist, eine gemeinsame Ventileinrichtung vorzusehen. Diese Ventileinrichtung kann ein Ventilplättchen mit mehreren fingerartigen Ansätzen aufweisen, wobei von jedem fingerartigen Ansatz ein Ausstoßkanal verschlossen wird. Das Federelement ist bei dieser Ausführungsform vorzugsweise entsprechend ausgebildet. Zumindestens einer der mehreren Ausstoßkanäle ist mit einem erfindungsgemäß in die Ventileinrichtung integrierten Ausgleichskanal verbunden. Vorzugsweise sind mehrere insbesondere alle Ausstoßkanäle mit einem Ausgleichskanal verbunden. Hierbei kann ein gemeinsamer Ausgleichskanal für mehrere Ausstoßkanäle oder je Ausstoßkanal ein gesonderter Ausgleichskanal vorgesehen sein.

Vorzugsweise erfolgt mit Hilfe der Ventilzunge bzw. dem Ventilplättchen, das Öffnen und Verschließen des Ausstoßkanals. Hierzu ist das Ventilplättchen aus einem elastischen, rückfedernden Material ausgebildet. Erfindungsgemäß kann eine besonders gute Abdichtung des Ventilplättchens dadurch erreicht werden, dass sich der Bereich des Ventilplättchens, der den Ausstoßkanal abdichtet, in einem Ölbad befindet, so dass ein zusätzlicher Anpressdruck aufgebaut wird. Auf Grund der erhöhten Dichtigkeit kann ein weiteres und effizienteres Evakuieren durchgeführt werden.

Nachfolgend wird die Erfindung anhand bevorzugter Ausführungsformen unter Bezugnahme auf die anliegenden Zeichnungen näher erläutert.

Es zeigen:
- Fig. 1: eine schematische Schnittansicht einer ersten Ausführungsform einer Vakuum-Drehschieberpumpe,
- Fig. 2: eine schematische Darstellung der Einzelteile der Ventileinrichtung der ersten Ausführungsform,
- Fig. 3: eine schematische Schnittansicht einer zweiten Ausführungsform einer Vakuum-Drehschieberpump und
- Fig. 4: eine schematische Darstellung der Einzelteile der Ventileinrichtung der zweiten Ausführungsform.

Eine Vakuum-Drehschieberpumpe (Fig. 1) weist ein Gehäuse 10 auf. Innerhalb des Gehäuses 10 ist in einem Schöpfraum 12 ein Rotor 14 angeordnet. Der Rotor 14 weist im dargestellten Ausführungsbeispiel drei Schieberschlitze 16 auf, in denen jeweils ein Schieber 18 angeordnet ist. Die Schieber 18 werden durch die Rotation des Rotors 14 auf Grund der Fliehkraft gegen eine Innenwand 20 des Schöpfraums gedrückt.

Über eine Ansaugöffnung 22, die mit dem zu evakuierenden Raum verbunden ist, wird aus dem zu evakuierenden Raum Medium in einen ersten Bereich 24 des Schöpfraums 12 gesogen. Der Bereich 24 des Schöpfraums 12 ist durch zwei benachbarte Schieber 18 begrenzt. Ein in Drehrichtung 26 vor dem Bereich 24 befindlicher Bereich 28 des Schöpfraums 12 wird durch die Drehung des Rotors 14 verkleinert, so dass das darin befindliche Medium komprimiert wird. Aus dem Bereich 28 wird das Medium durch einen Ausstoßkanal 30 aus dem Schöpfraum 12 in Richtung einer Ölkammer 32 gefördert.

Die Ölkammer 32 ist an einem Flansch 34 des Gehäuses 10 der Vakuum-Drehschieberpumpe befestigt. Die Ölkammer 32 weist einen Ölraum bzw. ein Ölbad 35 auf, in dem sich das über den Ausstoßkanal 30 insbesondere zusammen mit der aus dem zu evakuierenden Raum entnommenen Luft zugeführte Öl sammelt.

Eine Auslassöffnung 36 des Ausstoßkanals 30 ist mit einer Ventileinrichtung 38 verschlossen. In dem dargestellten besonders bevorzugten Ausführungsbeispiel handelt es sich bei der Ventileinrichtung um ein elastisches Ventilplättchen 48 (Fig. 2), das beispielsweise mit Hilfe einer Schraube oder Mutter 40 an dem Flansch 34 des Gehäuses 10 befestigt ist. Besonders bevorzugt ist es, im Bereich der Auslassöffnung 36 das Ventilplättchen 48 in einem Ölbad 42 anzuordnen. Hierzu ist in der Ölkammer 32 durch eine Zwischenwand 44 ein gesonderter Ölraum gebildet, wobei bei gefülltem Ölraum das Öl in Richtung eines Pfeils 47 fließt. Durch das Vorsehen eines Ölbads 42 wird auf eine Rückseite des Ventilplättchens, d. h. die in Richtung des Ölbads 42 weisende Seite des Ventilplättchens, Druck ausgeübt. Hierdurch wird die Dichtigkeit der Ventileinrichtung 38 erhöht.

In die Ventileinrichtung 38 ist erfindungsgemäß ein Ausgleichskanal integriert.

In der ersten bevorzugten Ausführungsform der Erfindung (Fig. 1 und 2) ist ein Ausgleichskanal 50 durch ein Zwischenelement 52 ausgebildet. Bei dem Zwischenelement 52 handelt es sich in bevorzugter Ausführungsform um ein U-förmiges aus elastischem Kunststoff hergestelltes Teil. Zur Ausgestaltung der im darstellten Ausführungsbespiel drei Ausgleichskanäle 50 weist das Ventil ein Ventilplättchen 48 auf. Das Ventilplättchen 48, das im dargestellten Ausführungsbeispiel drei zueinander parallel verlaufende Ausstoßkanäle 30 verschließt, weist hierzu fingerförmige Ansätze 54 auf. Diese nach unten weisenden fingerförmigen Ansätze 54 weisen jeweils eine Verbindungsöffnung 56 auf. Die Verbindungsöffnung 56 stellt eine Verbindung zwischen dem Ausstoßkanal 30 und dem Ausgleichskanal 50 dar. Auf den fingerförmigen Ansätzen 54 werden die Zwischenelemente 52 angeordnet, wobei bspw. durch Verkleben ein Fixieren erfolgen kann. Ein Zwischenteil 58, das Bestandteil des Zwischenelements ist, verschließt den vorderen von einer Flanschfläche 47 wegweisenden Teil der jeweiligen Ausgleichskanäle 50. Das Fixieren des Zwischenteils 58 erfolgt ebenfalls durch die Schraube 46.

Desweiteren weist die Ventileinrichtung ein Federelement 60 auf. Dieses insbesondere aus elastischem Kunststoffmaterial hergestellte Federelement bewirkt ein Zurückdrücken des Ventilplättchens 48 und somit ein Verschließen der Ausstoßkanäle 30. Sowohl das Zwischenteil 58 als auch das Federelement 60 weisen den fingerförmigen Ansätzen 54 entsprechende Ansätze 62,64 auf.

Im montierten Zustand sind die Ausgleichskanäle 50 somit durch das Ventilplättchen 48, die U-förmigen Zwischenelemente 52 und das Zwischenteil 48 begrenzt. Über die Verbindungsöffnungen 56 erfolgt ein Verbinden der Ausgleichskanäle 50 mit den Ausstoßkanälen 30. Die Verbindung der Ausgleichskanäle 50 mit einem Luftraum 53 der Ölkammer 32 erfolgt über Ausgleichskanalöffnungen 66, die im oberen Bereich der Zwischenelemente angeordnet sind.

Durch Rotation des Rotors 14 wird im Betrieb ein mit Öl angereichertes Medium aus dem Bereich 28 in Richtung eines Pfeils 68 in den Ausstoßkanal 30 gefördert. Auf Grund des Drucks wird das Ventilplättchen 48 zurückgedrückt, so dass das Medium in Richtung eines Pfeils 70 in das Ölbad 42 bzw. in die Ölkammer 32 gelangt. Ein Teil des Öls wird hierbei in die Ausgleichskanäle 50 gedrückt und bewirkt somit ein Abdichten.

Sobald der Bereich 28 im Wesentlichen entleert ist, wird der in den Kanälen 50 vorhandene Ölvorrat zusammen mit einer geringen Menge an Luft, die durch die Öffnung 66 aus dem Luftraum 53 der Ölkammer 32 angesaugt wird, in den Ausstoßkanal 30 gesogen. Durch das Mitziehen von Luft erfolgt ein Emulgieren des Öls und somit eine Geräuschreduktion.

Beim Anhalten der Pumpe, beispielsweise durch einen Ausfall, wird über die Öffnung 66 und die Ausgleichskanäle 50 aus dem Luftraum 53 Luft in den Schöpfraum 12 gesaugt, so dass ein Druckausgleich erfolgt und der Schöpfraum 12 im Wesentlichen auf Atmosphärendruck gebracht wird. Hierdurch ist sichergestellt, dass kein oder allenfalls nur geringe Mengen an Schmiermittel in den Schöpfraum gelangt. Ein Volllaufen des Schöpfraums 12 durch Schmiermittel ist hierdurch vermieden.

Aufgrund der Ölströmung bzw. Ölzirkulation im Bereich der Ventileinrichtung 38, insbesondere des Ventilplättchens 48, ist sichergestellt, dass sich hier keine Ablagerungen bilden. Insbesondere ist eine Verschmutzung der Ventileinrichtung 38 vermieden. Hierdurch ist eine Verklemmung der Ventileinrichtung 38 vermieden. Ferner ist eine gute Abdichtung gewährleistet und ein Einfluss der Ventildichtigkeit auf die Pumpenleistung vermieden.

Eine zweite bevorzugte Ausführungsform (Fig. 3 und 4) weist mit Ausnahme der Ausgestaltung der Ventileinrichtung 38 dieselben Bauteile auf, sodass diese mit denselben Bezugszeichen gekennzeichnet sind. Auch die Funktionsweise entspricht der vorstehend anhand der Fig. 1 und 2 beschriebenen Funktionsweise der Vakuum-Drehschieberpumpe.

Bei dem in Fig. 3 und 4 dargestellten Ausführungsbeispiel ist der mindestens eine Ausgleichskanal derart in die Ventileinrichtung 38 integriert, dass zur Ausbildung eines Ausgleichskanals 72 in dem Ventilplättchen 48 ein Schlitz vorgesehen ist. Dies erstreckt sich in vertikale Richtung über einen Großteil des Ventilplättchens insbesondere in einen der fingerförmigen Ansätze 54. Die Verbindung zwischen dem Ausstoßkanal 30 und dem Ausgleichskanal 72 erfolgt im unteren Bereich 74 des Schlitzes.

Zur Ausgestaltung des Ausgleichskanals 72 ist der Schlitz einerseits seitlich durch das Ventilplättchen 48 begrenzt und andererseits durch die Flanschfläche 47 sowie durch eine entsprechende ausgestaltete Ventilfeder 60. Zusätzlich kann zwischen der Ventilfeder 60 und dem Ventilplättchen 48 ein Zwischenteil entsprechend dem Zwischenteil 58 (Fig. 2) vorgesehen sein. Die Funktionsweise der in den Figuren 3 und 4 dargestellten Drehschieber-Vakuumpumpe entspricht derjenigen der in Fig. 1 und 2 dargestellten Drehschieber-Vakuumpumpe.

## Patentansprüche

1. Vakuum-Drehschieberpumpe, mit
einem einen Schöpfraum (12) aufweisenden Gehäuse (10),
einem exzentrisch in dem Schöpfraum (12) angeordneten Rotor (14),
mit dem Rotor (14) verschiebbar verbundenen Schiebern (18),
einem mit dem Schöpfraum (12) und einer Ölkammer (32) verbundenen Ausstoßkanal (30),
einer zwischen der Ölkammer (32) und dem Ausstoßkanal (30) angeordneten Ventileinrichtung (38), um ein Zurückströmen von Medium aus der Ölkammer (32) in den Schöpfraum (12) zu unterbinden, wobei die den mindestens einen Ausstoßkanal (30) verschließende Ventileinrichtung (38) im Bereich des mindestens einen Ausstoßkanals (30) in einem Ölbad (42) angeordnet ist und wobei die Ventileinrichtung (38) ein den mindestens einen Ausstoßkanal (30) verschließendes Ventilplättchen (48) und ein auf das Ventilplättchen (48) einwirkendes Federelement (60) aufweist und
mindestens einem mit dem Ausstoßkanal (30) verbundenen Ausgleichskanal (50,72), an dem im Wesentlichen Atmosphärendruck anliegt,
wobei der mindestens eine Ausgleichskanal (50,72) in die Ventileinrichtung (38) integriert ist, **dadurch gekennzeichnet, dass**
das Ventilplättchen (48) eine in den Ausgleichskanal (50,72) mündende, mit dem Ausstoßkanal (30) verbundene Verbindungsöffnung (56,74) aufweist.

2. Vakuum-Drehschieberpumpe nach Anspruch 1, **dadurch gekennzeichnet, dass** der Ausgleichskanal (50) durch ein zwischen dem Ventilplättchen (48) und dem Federelement (60) angeordnetes Zwischenelement (52) ausgebildet ist.

3. Vakuum-Drehschieberpumpe nach Anspruch 2, **dadurch gekennzeichnet, dass** das Zwischenelement (52) den Ausgleichskanal (50) seitlich und unten begrenzt und im oberen Bereich eine Ausgleichskanal-Öffnung (66) ausgebildet ist.

4. Vakuum-Drehschieberpumpe nach Anspruch 1, **dadurch gekennzeichnet, dass** der Ausgleichskanal (50) ferner durch das Ventilplättchen (48) und das Federelement (60) oder ein Zwischenteil (58) begrenzt ist.

5. Vakuum-Drehschieberpumpe nach einem der Ansprüche 2 bis 4, **dadurch gekennzeichnet, dass** das Zwischenelement (52) die Verbindungsöffnung (56) teilweise umgibt und vorzugsweise U-förmig ausgebildet ist.

6. Vakuum-Drehschieberpumpe nach einem der Ansprüche 2 bis 5, **dadurch gekennzeichnet, dass** das Zwischenelemente (52) mit dem Ventilplättchen (48) und/oder dem Federelement (60) und/oder dem Zwischenteil (58) verbunden oder mit dem Ventilplättchen (48) und/oder dem Federelement (60) und/oder dem Zwischenteil (58) einstückig ausgebildet ist.

7. Vakuum-Drehschieberpumpe nach einem der Ansprüche 2 bis 6, **dadurch gekennzeichnet, dass** das Zwischenelement (52) aus elastischem Material, insbesondere elastomerem Kunststoff hergestellt ist.

8. Vakuum-Drehschieberpumpe nach Anspruch 1, **dadurch gekennzeichnet, dass** der Ausgleichskanal (72) in dem Ventilplättchen (48) vorsehen ist.

9. Vakuum-Drehschieberpumpe nach Anspruch 8, **dadurch gekennzeichnet, dass** der Ausgleichskanal (72) als Schlitz oder Nut in dem Ventilplättchen (48) vorgesehen ist, der bzw. die seitlich durch das Federelement (60) oder ein Zwischenteil (58) und/oder eine Gehäusewand (47) des Gehäuses (10) verschlossen ist, der Schlitz oder die Nut vorzugsweise nach oben offen ist.

10. Vakuum-Drehschieberpumpe nach einem der Ansprüche 1 bis 9, **dadurch gekennzeichnet, dass** der Ausgleichskanal (50,72) in dem Betrieb der Drehschieber-Vakuumpumpe mit Öl verschlossen ist.

11. Vakuum-Drehschieberpumpe nach einem der Ansprüche 1 bis 10, **dadurch gekennzeichnet, dass** der Ausgleichskanal (50,72) als Kapillarkanal ausgebildet ist.

12. Vakuum-Drehschieberpumpe nach einem der Ansprüche 1 bis 11, **dadurch gekennzeichnet, dass** zwischen dem Schöpfraum (12) und der Ölkammer (32) mehrere vorzugsweise parallel zueinander verlaufende Ausstoßkanäle (30) vorgesehen sind, die vorzugsweise von einer gemeinsamen Ventileinrichtung (38) verschlossen sind, wobei mindestens ein vorzugsweise mehrere und besonders bevorzugt alle Ausstoßkanäle (30) mit einem Ausgleichskanal (50,72) verbunden sind.

13. Vakuum-Drehschieberpumpe nach einem der Ansprüche 1 bis 12, **dadurch gekennzeichnet, dass** der mindestens eine Ausgleichskanal (50,72) mit einem Luftraum (53) der Ölkammer (32) verbunden ist.

## Claims

1. A vacuum rotary vane pump, comprising
a housing (10) including a suction chamber (12),
a rotor (14) eccentrically arranged in the suction chamber (12),
vanes (18) slidably connected to the rotor (14),
a discharge channel (30) connected to the suction chamber (12) and to an oil chamber (32),
a valve means (38) arranged between the oil chamber (32) and the discharge channel (30) to prevent a backflow of medium from the oil chamber (32) into the suction chamber (12), wherein the valve means (38) closing the at least one discharge channel (30) is arranged in the area of the at least one discharge channel (30) in an oil bath (42), and wherein the valve means (38) comprises a valve plate (48) closing the at least one discharge channel (30), and a spring element (60) acting on the valve plate (48), and
at least one compensating channel (50, 72) connected to the discharge channel (30) and substantially subjected to atmospheric pressure,
wherein the at least one compensating channel (50, 72) is integrated into the valve means (38),
**characterized in that**
the valve plate (48) has a connecting opening (56, 74) which opens into the compensating channel (50, 72) and is connected to the discharge channel (30).

2. The vacuum rotary vane pump according to claim 1, **characterized in that** the compensating channel (50) is formed by an intermediate element (52) arranged between the valve plate (48) and the spring element (60).

3. The vacuum rotary vane pump according to claim 2, **characterized in that** the intermediate element (52) delimits the compensating channel (50) laterally and at the bottom, and that a compensating channel opening (66) is formed in the upper area.

4. The vacuum rotary vane pump according to claim 1, **characterized in that** the compensating channel (50) is further delimited by the valve plate (48) and the spring element (60) or an intermediate part (58).

5. The vacuum rotary vane pump according to any one of claims 2 to 4, **characterized in that** the intermediate element (52) partially surrounds the connecting opening (56) and is preferably U-shaped.

6. The vacuum rotary vane pump according to any one of claims 2 to 5, **characterized in that** the intermediate element (52) is connected to the valve plate (48) and/or the spring element (60) and/or the intermediate part (58), or is integrally formed with the valve plate (48) and/or the spring element (60) and/or the intermediate part (58).

7. The vacuum rotary vane pump according to any one of claims 2 to 6, **characterized in that** the intermediate element (52) is made of an elastic material, in particular elastomeric plastic.

8. The vacuum rotary vane pump according to claim 1, **characterized in that** the compensating channel (72) is provided in the valve plate (48).

9. The vacuum rotary vane pump according to claim 8, **characterized in that** the compensating channel (72) is provided as a slit or groove in the valve plate (48), the slit or groove being closed laterally by the spring element (60) or an intermediate part (58) and/or a housing wall (47) of the housing (10), wherein the slit or the groove is preferably open to the top.

10. The vacuum rotary vane pump according to any one of claims 1 to 9, **characterized in that** the compensating channel (50, 72) is closed during the operation of the rotary vane vacuum pump with oil.

11. The vacuum rotary vane pump according to any one of claims 1 to 10, **characterized in that** the compensating channel (50, 72) is formed as a capillary channel.

12. The vacuum rotary vane pump according to any one of claims 1 to 11, **characterized in that** a plurality of discharge channels (30), preferably being parallel to one another, are provided between the suction chamber (12) and the oil chamber (32) and are preferably closed by a common valve means (38), wherein at least one, preferably several, and particularly preferred all discharge channels (30) are connected to one compensating channel (50, 72).

13. The vacuum rotary vane pump according to any one of claims 1 to 12, **characterized in that** the at least one compensating channel (50, 72) is connected to an air space (53) of the oil chamber (32).

## Revendications

1. Pompe rotative à palettes dotée
d'un carter (10) comportant une chambre d'aspiration (12),
d'un rotor (14) disposé de manière excentrique dans la chambre d'aspiration (12),
de palettes (18) reliées au rotor (14) de manière coulissante,
d'un canal d'éjection (30) relié à la chambre d'aspiration (12) et à un compartiment à huile (32),
d'un dispositif de soupape (38) disposé entre le compartiment à huile (32) et le canal d'éjection (30), destiné à éviter un reflux de fluide de la chambre à huile (32) dans la chambre d'aspiration (12), dans laquelle le dispositif de soupape (38) fermant l'au moins un canal d'éjection (30) est disposé dans un bain d'huile (42) dans la zone de l'au moins un canal d'éjection (30) et dans laquelle le dispositif de soupape (38) comporte une plaque de soupape (48) fermant l'au moins un canal d'éjection (30) et un élément de ressort (60) agissant sur la plaque de soupape (48) et
d'au moins un canal de compensation (50, 72) relié au canal d'éjection (30), à l'intérieur duquel s'applique une pression sensiblement atmosphérique, dans laquelle l'au moins un canal de compensation (50, 72) est intégré dans le dispositif de soupape (38),
**caractérisée en ce que** la plaque de soupape (48) comporte une ouverture de liaison (56, 74) reliée au canal d'éjection (30) et débouchant dans le canal de compensation (50, 72).

2. Pompe rotative à palettes selon la revendication 1, **caractérisée en ce que** le canal de compensation (50, 72) est réalisé par un élément intermédiaire (52) disposé entre la plaque de soupape (48) et l'élément de ressort (60).

3. Pompe rotative à palettes selon la revendication 2, **caractérisée en ce que** l'élément intermédiaire (52) délimite le canal de compensation (50) sur les côtés et le dessous et une ouverture de canal de compensation (66) est réalisée dans la zone du dessus.

4. Pompe rotative à palettes selon la revendication 1, **caractérisée en ce que** le canal de compensation (50) est en outre délimité par la plaque de soupape (48) et l'élément de ressort (60) ou une partie intermédiaire (58).

5. Pompe rotative à palettes selon l'une des revendications 2 à 4, **caractérisée en ce que** l'élément intermédiaire (52) entoure partiellement l'ouverture de liaison (56) et est de préférence réalisé en forme de U.

6. Pompe rotative à palettes selon l'une des revendications 2 à 5, **caractérisée en ce que** l'élément intermédiaire (52) est relié à la plaque de soupape (48) et/ou à l'élément de ressort (60) et/ou à la partie intermédiaire (58) ou est réalisé d'une pièce avec la plaque de soupape (48) et/ou l'élément de ressort (60) et/ou la partie intermédiaire (58).

7. Pompe rotative à palettes selon l'une des revendications 2 à 6, **caractérisée en ce que** l'élément intermédiaire (52) est fabriqué en matière élastique, en particulier en plastique élastomère.

8. Pompe rotative à palettes selon la revendication 1, **caractérisée en ce que** le canal de compensation (72) est prévu dans la plaque de soupape (48).

9. Pompe rotative à palettes selon la revendication 8, **caractérisée en ce que** le canal de compensation (72) est prévu comme fente ou rainure dans la plaque de soupape (48), fermée latéralement par l'élément de ressort (60) ou une partie intermédiaire (58) et/ou une paroi (47) du carter (10), la fente ou la rainure est de préférence ouverte vers le haut.

10. Pompe rotative à palettes selon l'une des revendications 1 à 9, **caractérisée en ce que** le canal de compensation (50, 72) est fermé par de l'huile lors du fonctionnement de la pompe rotative à palettes.

11. Pompe rotative à palettes selon l'une des revendications 1 à 10, **caractérisée en ce que** le canal de compensation (50, 72) est réalisé comme canal capillaire.

12. Pompe rotative à palettes selon l'une des revendications 1 à 11, **caractérisée en ce qu'**entre la chambre d'aspiration (12) et le compartiment à huile (32) sont prévus plusieurs canaux d'éjection (30) de préférence parallèles les uns aux autres, lesquels sont de préférence fermés par un même dispositif de soupape (38), dans laquelle au moins un, de préférence plusieurs et en particulier tous les canaux d'éjection (30) sont reliés à un canal de compensation (50, 72).

13. Pompe rotative à palettes selon l'une des revendications 1 à 12, **caractérisée en ce que** l'au moins un canal de compensation (50, 72) est relié à un volume d'air (53) du compartiment à huile (32).
